# EUROPÄISCHE PATENTSCHRIFT

(11) **EP 0 479 266 B1**
(45) Veröffentlichungstag und Bekanntmachung des Hinweises auf die Patenterteilung: **18.05.1994**
(21) Anmeldenummer: 91116811.0
(22) Anmeldetag: 07.12.1987
(51) Int. Cl.: B41F 13/08, B41F 27/12

(54) **Stützeinrichtung in einer Zylindergrube**
Support device in a cylinder gap
Dispositif de soutien dans l'évidement d'un cylindre

(30) Priorität: 24.12.1986 DE 3644501
(43) Veröffentlichungstag der Anmeldung: 08.04.1992
(62) Teilanmeldung aus: 87118056.8
(73) Patentinhaber: Koenig & Bauer Aktiengesellschaft, 97080 Würzburg (DE)
(72) Erfinder: Fischer, Christian Martin Michael, W-8772 Marktheidenfeld (DE); Stork, Detlef Fred, W-6521 Offstein (DE)

(56) Entgegenhaltungen:
- EP-A- 0 060 939
- DE-C- 701 996
- DE-C- 2 804 556
- GB-A- 4 018
- US-A- 1 506 859

## Beschreibung

Die Erfindung betrifft Stützeinrichtungen in einer Zylindergrube eines Platten- bzw. Gummituchzylinders gemäß dem Oberbegriff des Patentanspruches 1.

Zylindergruben in Druckwerkszylindern ermöglichen durch Druckentlastung im Bereich der Zylindergruben ein Durchbiegen eines jeweiligen Gegendruckzylinders und sind damit der Hauptgrund für den Aufbau von Biegeschwingungen, die zu Streifenbildung auf einem Druckprodukt führen.

Die CH-PS 643 780 zeigt eine Stützvorrichtung für ein Rakel auf einem Zylinder einer Bogenrotationsdruckmaschine. Die Stützvorrichtung überspannt dabei bogenförmig eine breite Zylindergrube. Die CH-PS 643 780 gibt keinerlei Hinweis, wie eine schmale Leiste in einer engen Zylindergrube zu befestigen ist.

Aus der DE-PS 701 996 ist eine Einrichtung zu entnehmen, die geeignet ist, auf einem Druckplattenzylinder für eine Bogenrotations-Tiefdruckmaschine eine breite Zylindergrube so abzudecken, daß eine Verschmutzung der Stellmittel durch Druckfarbe vermieden wird. Die vorgeschlagene Abdeckung ist nicht geeignet, in schmalen Gruben eingesetzt zu werden.

Verriegelungsleisten mit keilförmigen Ausladungen sind aus der DE-PS 24 37 758 bekannt geworden. Die Verriegelungsleisten sind in horizontalen Aussparungen in den beiden Seitenwänden einer Grube eines Druckmaschinenzylinders verschiebbar. Ihre keilförmigen Ausladungen sind mit keilförmigen Verriegelungsgegenstücken eines breiten Einsatzstückes in Eingriff bringbar. Hierdurch wird das Einsatzstück in einer Grube festgehalten. Mit der vorgeschlagenen Einrichtung ist es nicht möglich, eine schmale Leiste in einer schmalen Grube zu befestigen.

Der Erfindung liegt die Aufgabe zugrunde, eine lösbare Abstützeinrichtung in einer schmalen Grube eines Platten- oder Gummituchzylinders zu schaffen, durch deren Befestigungsart sichergestellt ist, daß sich die Abstützeinrichtung immer direkt am Grund der Grube oder einem mit dem Grund der Grube fest verbundenen Bauteil abstützt.

Die Aufgabe wird durch die kennzeichnenden Teile der Ansprüche 1, 2, 3 gelöst.

Die mit der Erfindung erzielbaren Vorteile liegen insbesondere darin, daß die Effektivität der Verminderung der Zylinderstöße beim Grubendurchlauf einer langen Grube weiter erhöht wird, die Stützleiste kann leicht aus der Grube entfernt bzw. in sie abgesenkt werden wenn ein Druckplatten- bzw. Gummituchende in die Spannvorrichtung eingefädelt werden soll.

Außerdem kann die Abstützeinrichtung in einer schmalen Grube eines Platten- oder Gummituchzylinders verwendet werden. Die Effektivität der Verminderung der Zylinderstöße beim Grubendurchlauf einer langen Grube wird weiter erhöht, und es wird ermöglicht, daß Druckplatten- bzw. Gummitücher verwendet werden können, deren Enden nicht besonders gestaltet zu werden brauchen. Das Einführen der Druckplatten- bzw. Gummituchenden in die Platten- bzw. Gummituchspanneinrichtung durch die Stützeinrichtung wird nicht behindert. Außerdem kann die Stützeinrichtung lang sein.

Drei Ausführungsbeispiele sind in den Zeichnungen dargestellt und werden im folgenden beschrieben.

Es zeigt
- Fig. 1: einen Querschnitt durch eine erste Ausführungsform,
- Fig. 2: eine Einzelheit Y aus Fig. 1,
- Fig. 3: eine Seitenansicht einer zweiten Ausführungsform,
- Fig. 4: eine Draufsicht auf die zweite Ausführungform gemäß Fig. 3 mit abgewinkeltem Kettenende,
- Fig. 5: perspektivisches Kettenglied einer erfindungsgemäßen Abstützleiste,
- Fig. 6: perspektivisches Kettenglied einer erfindungsgemäßen Abstützleiste,
- Fig. 7: einen Querschnitt durch eine dritte Ausführungsform mit ungeschnittener Zahnstange,
- Fig. 8: eine Draufsicht auf eine Stelleinrichtung für die erfindungsgemäße Abstützleiste gemäß Fig. 7,
- Fig. 9: einen Schnitt entlang der Linie XIV - XIV in Fig. 8, jedoch mit ungeschnittener Stelleinrichtung.
- Fig. 10: Befestigungsbeispiel für die Ausführungeformen nach Fig. 1 und 2.

Ein Platten- bzw. Gummizylinder 1 weist eine achsparallele Grube 2 auf. In der Grube 2 sind in herkömmlicher Weise Spannelemente 3; 4 angeordnet. Die Spannelemente 3; 4 sind beispielsweise als Spannspindel 3; 4 ausgeführt und weisen je eine Einrichtung (nicht dargestellt) zur Aufnahme eines Druckplatten- bzw. Gummituchendes 8; 9 auf. Zwischen den Spannspindeln 3; 4 ist in der Mitte der Grube 2 in einer grubenlangen Nut 12 eine Profilschiene 53 mittels mehrerer Befestigungsschrauben 52 an dem Grund 13 der Nut 12 festgeschraubt. In eingeschobener Stellung wird die Abstützleiste 46 mit einer Profilschiene 53 mittels eines als Kegelstumpf 27 ausgebildeten Spannelementes verkeilt. Der Kegelstumpf 27 ist an einem linken Ende der Grube 2 in einer vertikalen Bohrung 29 im Platten- bzw. Gummizylinder 1 angeordnet. Die Bohrung 29 überschneidet die Grube 2 an ihrem linken Ende, so daß sich ein vertikaler Spalt ergibt, durch den eine dem Neigungswinkel des Kegelstumpfes 27 entsprechend abgeschrägtes linkes Ende 32 der Abstützleiste 46 in die Bohrung 29 hineinragt. Der Kegelstumpf 27 weist in der Mitte zur Aufnahme einer Druckschraube 33 eine Bohrung 34 auf. Die Druckschraube 33 ragt durch die Bohrung 34 hindurch und mündet in einem Gewindeloch 36 im Platten- bzw. Gummizylinder 1 in der Verlängerung der Bohrung 29. Beim Festziehen der Druckschraube 33 wird der Kegelstumpf 27 vertikal nach unten bewegt und wirkt mit seiner Kegelfläche 37 von oben auf die Schräge 32 der Abstützleiste 46 , so daß diese horizontal nach rechts geschoben und dort gehalten wird. Unterhalb des Kegelstumpfes 27 und oberhalb des Gewindelochs 36 weist die Druckschraube 33 einen Bund 38 auf, der bei einem Herausschrauben der Druckschraube 33 von unten gegen den Kegelstumpf 27 drückt und ihn aus einer Keilstellung vertikal nach oben schiebt. Um nun die Abstützleiste 46 aus der Zylindergrube 2 herausnehmen zu können, muß diese horizontal nach links verschoben werden. Hierzu ist an einem rechten Ende der Zylindergrube 2 zwischen einer Zylinderwand 41 und einem rechten Ende der Abstützleiste 46 ein Spalt 42 vorgesehen, in den ein Hebelwerkzeug 43 eingeführt werden kann, um in eine Eingriffstelle 44 in der Abstützleiste 46 zu gelangen. Bei Betätigung des Hebelwerkzeuges 43 stützt dieses sich an der Zylinderwand 41 ab und verschiebt die Abstützleiste 46 nach links, so daß die Vorsprünge 21 aus dem Eingriff mit den Räumen 28 gelangen. Die Abstützleiste 46 kann nun aus der Zylindergrube 2 entnommen werden. Nach Entnahme der Abstützleiste 46 ist in der Zylindergrube 2 genügend Platz um die Druckplatten- bzw. Gummituchenden 8; 9 unbehindert in die Spanneinrichtungen 3, 4 einfädeln zu können. Nach dem Einfädeln wird die Abstützleiste 46 wieder eingebaut. Die Abstützleiste 46 ragt in der Höhe so weit aus der Grube 2 hinaus, daß der Durchmesser des Zylinders 1 an dieser Stelle dann gleich dem Durchmesser des Zylinderkörpers 1 mit Druckplatte 8 bzw. Gummituch 9 ist. Beim Einsatz in Gummituchzylindern ragt die Abstützleiste 46 natürlich entsprechend angepaßt aus der Grube 2 hinaus. Eine Stirnfläche 39 der aus Stahl oder hartem Kunststoff gefertigten Abstützleiste 46 kann mit einem zähelastischen Material belegt sein. Der schmale Grubenspalt zwischen den beiden Druckplatten- bzw. Gummituchenden 8; 9 wird durch die Abstützleiste 46 vollständig ausgefüllt und abgedeckt.

Bei einem ersten Ausführungsbeispiel (Fig. 1) ist eine Abstützleiste 46 vorgesehen, die an einem Fußteil 47 zwei jeweils nach links und rechts geöffnete parallele, z. B. rechteckige, Nuten 48, 49 aufweist. Die Abstützleiste 46 wird von einer Zylinderstirnseite her in eine sich nach oben hin verjüngenden Nut 56, 57 am Nutgrund 13 eingeschoben. Sie kann z. B. gebildet werden aus einer mittels Befestigungsschrauben 52 am Nutgrund 13 befestigten längsgeschlitzten Profilschiene 53. Die Abstützleiste 46 wird mittels der zuvor beschriebenen Klemm- und Lösevorrichtung 27, 43 festgesetzt bzw. gelöst. Die Profilschiene 53 hat z. B. die Form eines längsgeschlitzten Rechteckrohres, so daß ein, die beiden Nuten 48, 49 trennender Steg 54 genau im Schlitz 56, 57 der Profilschiene 53 zu liegen kommt.

Bei einem zweiten Ausführungsbeispiel (Fig. 3 bis 6) ist eine Abstützleiste 71 vorgesehen, die aus einzelnen, mittels Koppeln 72 miteinander beweglich verbundenen Gliedern 73 besteht. Die Glieder 73 weisen jeweils rechts einen Vorsprung 74 und in gleicher Höhe links eine gleichgroße Nut 76 auf, so daß zwei hintereinander angeordnete Glieder 73 genau ineinander passen. Jedes Glied 73 weist an einem unteren Ende einen Hohlkörper 75 auf, in den die Koppeln 72 hineinverschiebbar eingreifen. So ist es möglich, daß die Glieder 72 vollständig ineinander geschoben werden können und so eine durchgehende Stirnfläche 39 bilden.

Die aus Gliedern 73 und Koppeln 72 bestehende Kette kann seitlich von einer Zylinderstirnseite oder von oben an einem Zylindergrubenende zwischen einem Schmitzring 77 und einer Druckfläche 78 in eine direkt oder indirekt am Zylinder 1 befestigte, parallel zur Zylinderachse verlaufende Führungsnut eingefädelt werden.

Selbstverständlich ist es auch möglich, die Glieder 73 einzeln ohne Koppeln 72 in die Führungsnut einzuschieben.

Bei einem dritten Ausführungsbeispiel (Fig. 7 bis 9) ist eine Aubstützleiste 79 vorgesehen, die in der Zylindergrube 2 vertikal nach unten absenkbar, jedoch nicht horinzontal verschiebbar angeordnet ist. Die Abstützleiste 79 weist über ihre gesamte Länge verteilt, kammartig eine Mehrzahl vertikaler geneigter Vorsprünge 81 auf, mit denen sie auf einer der Anzahl der Vorsprünge 81 entsprechenden Anzahl von geneigten Vorsprüngen 82 einer horizontal verschiebbaren Stützschiene 83 plan aufliegen und mittels mehrerer Gleitführungen 84 gehalten werden. Die Gleitführungen 84 bestehen jeweils aus einer nach oben geöffneten Rundnut 80 in jeweils einem Vorsprung 82 der Stützschiene 83 und einem jeweils der Rundnut 80 angepaßten zylindrischen Unterteil 90 der Vorsprünge 81 der Abstützleiste 79. Die Stützschiene 83 ist in einer Längsnut 86 im Grund 85 der Grube 2 horizontal, jedoch nicht vertikal verschiebbar gelagert. Die Stützschiene 83 ist an einem Ende als Zahnstange 87 ausgebildet und steht im Zahneingriff mit einem Stirnrad 88. Das Stirnrad 88 ist in der Grube 2 im Zylinderkörper 1 drehbar gelagert und weist an einer nach oben gerichteten, parallel zum Nutgrund 85 angeordneten Seitenfläche 89 eine Aufnahme 91 für ein Werkzeug 92 auf.

Bei Drehung des Stirnrades 88 im Uhrzeigersinn wird die Stützschiene 83 horizontal nach rechts verschoben. Die vertikal geführte Abstützleiste 79 gleitet, durch die Führung 84 zwangsgeführt, nach unten, so daß jeweils die Vorsprünge 81 in Zwischenräumen 94 zwischen zwei Vorsprüngen 82 und die Vorsprünge 82 in Räumen 93 zwischen zwei Vorsprüngen 81 zu liegen kommen. Auf diese Weise kann die Abstützleiste 79, je nach Verschiebeweg der Stützschiene 83, mehr oder weniger tief abgesenkt werden, so daß das Einfädeln der Druckplatten- bzw. Gummituchenden 8; 9 nicht behindert wird.

## Patentansprüche

1. Stützeinrichtung, die eine Abstützleiste (46) aufweist, die lösbar in einer Zylindergrube (2) eines Platten- oder Gummituchzylinders einer Rotationsdruckmaschine zwischen beiden sich in der Zylindergrube gegenüberliegenden Enden von Druckplatten bzw. Gummitüchern angeordnet ist, sich am Grund (13) der Grube (2) oder an fest mit dem Grund (13) der Grube (2) verbundenen Bauteilen abstützt, wobei am Grubengrund (13) eine Längsnut (56) mit einem verjüngten oberen Bereich (57) vorgesehen ist, die Abstützleiste (46) zwischen zwei parallelen Nuten (48, 49) einen Steg (54) aufweist, und dieser in den verjüngten Bereich (57) der Längsnut (56) einschiebbar ist und sich die Abstützleiste (46) über die Umfangslinie des Zylinders (1) ohne aufgelegtes Gummituch bzw. Druckplatte hinauserstreckt.

2. Stützeinrichtung, die eine Abstützleiste (71) aufweist, die lösbar in einer Zylindergrube (2) eines Platten- oder Gummituchzylinders einer Rotationsdruckmaschine zwischen beiden sich in der Zylindergrube gegenüberliegenden Enden von Druckplatten bzw. Gummitüchern angeordnet ist, sich am Grund (13) der Grube (2) oder an fest mit dem Grund (13) der Grube (2) verbundenen Bauteilen abstützt, wobei die Abstützleiste (71) aus einer Mehrzahl mittels Koppeln (72) verbundener Glieder (73) besteht, die Glieder (73) jeweils einen Vorsprung (74) und eine Nut (76) aufweisen, die Glieder (73) der Abstützleiste (71) Hohlkörper (75) aufweisen, in welche die Koppeln (72) einschiebbar sind, die Glieder (73) seitliche Führungsglieder aufweisen, die in parallel zur Zylinderachse verlaufenden Führungsnuten der Zylindergrube geführt sind, und sich die Abstützleiste (71) über die Umfangslinie des Zylinders (1) ohne aufgelegtes Gummituch bzw. Druckplatte hinauserstreckt.

3. Stützeinrichtung, die eine Abstützleiste (79) aufweist die lösbar in einer Zylindergrube eines Platten- oder Gummituchzylinders einer Rotationsdruckmaschine zwischen beiden sich in der Zylindergrube (2) gegenüberliegenden Enden von Druckplatten bzw. Gummitüchern angeordnet ist, sich am Grund (13) der Grube (2) oder an fest mit dem Grund (13) der Grube (2) verbundenen Bauteilen abstützt, wobei in der Grube (2) eine horizontal verschiebbare Stützschiene (83) mit einer Mehrzahl von vertikalen, nach oben gerichteten Vorsprüngen (82) vorgesehen ist, die Abstützleiste (79) eine der Anzahl der Vorsprünge (82) der Stützschiene (83) entsprechende Anzahl von vertikalen, nach unten gerichteten Vorsprüngen (81) aufweist und mit ihren Vorsprüngen (81) vertikal zwischen die Vorsprünge (82) der Stützschiene (83) einsetzbar ist, und die Vorsprünge (81, 82) der Stützleiste (83) und Abstützleiste (79) jeweils in der Verschieberichtung der Stützschiene (83) geneigt und aneinander derart angepaßt sind, sie mittels einer schräg verlaufenden Gleitführung (80, 90) verschiebbar miteinander verbunden sind, und sich die Abstützleiste (79) über die Umfangslinie des Zylinders (1) ohne aufgelegtes Gummituch bzw. Druckplatte hinauserstreckt.

4. Stützeinrichtung nach Ansprüchen 1 und 3, dadurch gekennzeichnet, daß in der Zylindergrube (2) eine Einrichtung (87, 88) zum horizontalen Verschieben der Abstützleiste (46) bzw. der Stützschiene (83) vorgesehen ist.

## Claims

1. Supporting device which has a support bar (46) which is arranged detachably in a cylinder cavity (2) of a plate or rubber blanket cylinder of a rotary printing machine between both ends, facing one another in the cylinder cavity, of printing plates or rubber blankets, is supported against the base (13) of the cavity (2) or against components fixedly connected to the base (13) of the cavity (2), there being provided at the cavity base (13) a longitudinal groove (56) with a tapered upper region (57), the support bar (46) having a web (54) between two parallel grooves (48, 49), this web (54) being insertable into the tapered region (57) of the longitudinal groove (56) and the support bar (46) extending beyond the peripheral line of the cylinder (1) without a rubber blanket or printing plate laid thereon.

2. Supporting device which has a support bar (71) which is arranged detachably in a cylinder cavity (2) of a plate or rubber blanket cylinder of a rotary printing machine between both ends, facing one another in the cylinder cavity, of printing plates or rubber blankets, is supported against the base (13) of the cavity (2) or against components fixedly connected to the base (13) of the cavity (2), the support bar (71) comprising a plurality of elements (73) connected by means of coupling means (72), the elements (73) each having a projection (74) and a groove (76), the elements (73) of the support bar (71) having hollow bodies (75) into which the coupling means (72) can be inserted, the elements (73) having lateral guide elements which.are guided in guide grooves in the cylinder cavity running parallel to the cylinder axis and the support bar (71) extending beyond the peripheral line of the cylinder (1) without a rubber blanket or printing plate laid thereon.

3. Supporting device which has a support bar (79) which is arranged detachably in a cylinder cavity of a plate or rubber blanket cylinder of a rotary printing machine between both ends, facing one another in the cylinder cavity (2), of printing plates or rubber blankets, is supported against the base (13) of the cavity (2) or against components fixedly connected to the base (13) of the cavity (2), there being provided in the cavity (2) a horizontally displaceable supporting rail (83) having a plurality of vertical, upwardly directed projections (82), the support bar (79) having a number of vertical, downwardly directed projections (81) corresponding to the number of projections (82) of the supporting rail (83) and being insertable by means of its projections (81) vertically between the projections (82) of the supporting rail (83), and the projections (81, 82) of the supporting rail (83) and support bar (79) each being inclined in the direction of displacement of the supporting rail (83) and being adapted to one another such that they are connected displaceably to one another by means of an obliquely running slide guidance (80, 90) and the support bar (79) extending beyond the peripheral line of the cylinder (1) without a rubber blanket or printing plate laid thereon.

4. Supporting device according to Claims 1 and 3, characterized in that there is provided in the cylinder cavity (2) a device (87, 88) for horizontally displacing the support bar (46) or the supporting rail (83).

## Revendications

1. Dispositif de soutien, présentant une bande d'appui (46), disposé de façon amovible dans un évidement de cylindre (2) d'un cylindre porte-cliché ou porte-blanchet, d'une machine à imprimer rotative, entre deux extrémités de clichés, respectivement de blanchets, se faisant face dans l'évidement du cylindre, prenant appui au fond (13) de l'évidement (2) ou sur des éléments de construction reliés rigidement au fond (13) de l'évidement (2), une rainure longitudinale (56) ayant une zone supérieure (57) effilée étant prévue sur le fond d'évidement (13), la bande d'appui (46) présentant entre deux rainures (48, 49) parallèles une nervure (54), celle-ci étant susceptible d'être insérée dans la zone (57) effilée de la rainure longitudinale, et la bande d'appui (46) s'étendant sur la circonférence du cylindre (1), lorsque que le blanchet, respectivement le cliché, n'est pas placé dessus.

2. Dispositif de soutien, présentant une bande d'appui (71), disposé amovible dans un évidement de cylindre (2) d'un cylindre porte-cliché ou porte-blanchet d'une machine à imprimer rotative, entre deux extrémités de clichés, respectivement de blanchets, se faisant face dans l'évidement de cylindre, prenant appui au fond (13) de l'évidement (2) ou sur des éléments de construction reliés rigidement au fond (13) de l'évidement (2), la bande d'appui (71) étant composée d'une pluralité d'organes (73) reliés au moyen de couplages (72), les organes (73) présentant chacun une saillie (74) et une rainure (76), les organes (73) de la bande d'appui (71) présentant des corps creux (75) dans lesquels les couplages (72) sont susceptibles d'être insérés, les organes (73) présentant des organes de guidage latéraux, guidés dans des rainures de guidage, s'étendant parallèlement à l'axe de cylindre, de l'évidement de cylindre, et la bande d'appui (71) s'étendant sur la circonférence du cylindre (1), lorsque le blanchet, respectivement le cliché n'est pas placé dessus.

3. Dispositif de soutien présentant une bande d'appui (79), disposé amovible dans un évidement de cylindre (2) d'un cylindre porte-cliché ou porte-blanchet d'une machine à imprimer rotative, entre deux extrémités de clichés, respectivement de blanchets, se faisant face dans l'évidement de cylindre, prenant appui au fond (13) de l'évidement (2) ou sur des éléments de construction reliés rigidement au fond (13) de l'évidement (2), une glissière d'appui (83), déplaçable horizontalement, comportant une pluralité de saillies (82) verticales orientées vers le haut, étant prévue dans l'évidement (2), la bande d'appui (79) présentant un nombre de saillies (81) verticales orientées vers le bas correspondant au nombre des saillies (82) de la glissière d'appui (83) et étant susceptible d'être insérée par ses saillies (81) verticalement entre les saillies (82) de la glissière d'appui (83), et les saillies (81, 82) de la bande d'appui (83) et la bande d'appui (79) étant chaque fois inclinées et adaptées l'une par rapport à l'autre dans la direction du déplacement de la glissière d'appui (83), en étant reliées ensemble de façon déplaçable, au moyen d'un guidage coulissant (80, 90) s'étendant obliquement, et la bande d'appui (79) s'étendant sur la circonférence du cylindre (1), lorsque le blanchet, respectivement le cliché, n'est pas placé dessus.

4. Dispositif de soutien selon les revendications 1 et 3, caractérisé en ce qu'un dispositif (87, 88) destiné à assurer un déplacement horizontal de la bande d'appui (46), respectivement de la glissière d'appui (83), est prévu dans l'évidement de cylindre (2).
